# EUROPÄISCHE PATENTSCHRIFT

(11) **EP 0 703 370 B1**
(45) Veröffentlichungstag und Bekanntmachung des Hinweises auf die Patenterteilung: **08.03.2000**
(21) Anmeldenummer: 95114729.7
(22) Anmeldetag: 04.06.1992
(51) Int. Cl.: F15B 15/02

(54) **Stellantrieb für ein linear bewegbar gelagertes Bauteil**
Actuator for a support element moving linearly
Dispositif de commande pour un organe linéaire

(30) Priorität: 11.07.1991 DE 9108533 U
(43) Veröffentlichungstag der Anmeldung: 27.03.1996
(62) Teilanmeldung aus: 92109427.2
(73) Patentinhaber: Skibowski, Hubert, D-79410 Badenweiler (DE)
(72) Erfinder: Skibowski, Hubert, D-79410 Badenweiler (DE)
(74) Vertreter: Patentanwälte Hauck, Graalfs, Wehnert, Döring, Siemons

(56) Entgegenhaltungen:
- EP-A- 0 397 270
- CH-A- 645 703
- DE-B- 1 116 361
- FR-A- 1 476 046
- FR-A- 2 104 756

## Beschreibung

Die Erfindung bezieht sich auf einen Stellantrieb für ein schrittweise linear bewegbar gelagertes Bauteil nach dem Oberbegriff des Patentanspruchs 1.

Stellantriebe, mit denen ein Drehmoment auf ein Bauteil übertragen werden soll, sind in den verschiedensten Ausführungsformen für die verschiedensten Anwendungszwecke bekanntgeworden. An Anwendungsgebiet ist zum Beispiel die Betätigung von Schiebern oder Ventilgliedern bei Armaturen Ein anderes Anwendungsgebiet sind zum Beispiel rotierende Rohrverteiler, bei denen ein zentrales Rohr über ein schwenkbares Rohrstück mit einer Reihe von abführenden Rohren verbunden werden kann.

Aus DE-B-1 116 361 und FR-A-1 476 046 ist bekannt, mit Hilfe eines Linearmotors ein Spannband, das um ein Rohr herumgelegt ist, anzuziehen bzw. zu lockern und mit Hilfe des Spannbandes das Rohr zu drehen.

Aus CH-645 703 A ist ferner bekannt, einen Stellantrieb für ein schrittweise linear bewegbares Bauteil vorzusehen mit einem doppelt wirkenden an einem Ende stationär angebundenen Linearantrieb, mit einer steuerbaren Kupplung mit Mitnehmer und einer steuerbaren stationären Bremse mit Mitnehmer, wobei die Mitnehmer in klemmenden Eingriff mit dem Bauteil gebracht werden können und die Klemmvorrichtung über einen Ringkolben mit Konus auf ein Kugelsystem und einen Klemmkonus zum Halten des Bauteils wirkt. Die bekannte Vorrichtung dient in erster Linie dazu, auf einen Draht eine Spannung aufzubringen. Bei einer Anwendung auf Rohre größeren Durchmessers ist die bekannte Vorrichtung verhältnismäßig aufwendig, insbesondere bei einer Anpassung auf unterschiedliche Rohrdurchmesser. Eine gleichmäßige Aufbringung der Klemmkraft ist nicht gewährleistet.

Der Erfindung liegt die Aufgabe zugrunde, einen Stellantrieb für ein schrittweise linear bewegbares Rohr, insbesondere von größerem Durchmesser, zu schaffen, welcher das Rohr mit kontrollierter Aufbringung höherer Kräfte nicht beeinträchtigt und der relativ klein baut.

Diese Aufgabe wird gelöst durch die Merkmale des Patentanspruchs 1.

Der erfindungsgemäße Stellantrieb sieht ebenfalls einen doppelt wirkenden Linearantrieb vor. Dieser ist über die steuerbare Kupplung mit dem Rohr koppelbar. Die Steuervorrichtung steuert den Vor- und den Rückhub des Linearmotors sowie die Betätigung der Kupplung dergestalt, daß die Kupplung in der einen Hubrichtung des Linearantriebs aktiviert und in der entgegengesetzten Hubrichtung gelöst wird.

Bei dem erfindungsgemäßen Stellantrieb ist der Linearmotor nicht so ausgebildet, daß mit einem einzelnen Hub bereits der maximale oder der gewünschte Verstellweg erreicht wird, im Gegenteil, der Linearmotor ist so ausgelegt, daß er bei einem Hub nur eine begrenzte Verstellung des Rohrs vornimmt und der gewünschte Verstellweg beispielsweise erst nach einer größeren Anzahl von Hüben erreicht wird. Hierzu ist notwendig, daß während des Rückhubs nach einem Arbeitshub die Verbindung zwischen dem Antrieb und dem Rohr aufgehoben ist. In diesem Fall wird die Kupplung gelöst. Bei einem neuen Arbeitshub wird die Kupplung aktiviert, so daß der Linearmotor das Rohr wiederum um ein Inkrement verstellen kann. Der erfindungsgemäße Stellantrieb ist mithin ein Schrittmotor, dessen Schrittfrequenz und Schrittlänge variabel ist. Die Schrittfrequenz wird bestimmt durch die Verstellgeschwindigkeit des Linearmotors und die Hublänge. Die Schrittlänge wird bestimmt durch die Hublänge des Linearmotors. Beide Werte können mithin in weiten Grenzen durch den Linearmotor verändert werden. Bei dem schrittweise arbeitenden erfindungsgemäßen Stellantrieb existiert eine Verstellgrenze nicht. Mit anderen Worten, der erfindungsgemäße Stellantrieb kann das Rohr beliebig weit verschieben. Der erfindungsgemäße Stellantrieb hat ferner den Vorteil, daß er sehr genau ein Rohr in eine bestimmte Position bringen kann.

Der Linearantrieb ist bei der Erfindung von einem fluidbetätigten doppelt wirkenden Verstellzylinder gebildet, der parallel im Abstand zum Rohr angeordnet ist. Die Kupplung kann ebenfalls unterschiedlich betätigt sein, beispielsweise von einem Fluid, elektromagnetisch oder elektromechanisch. Dabei ist es von Vorteil, wenn die Betätigung des Linearantriebs und der Kupplung durch gleiche Mittel erfolgt.

Wesentlich für die Erfindung ist auch, daß während des freien Hubs des Verstellzylinders das während des Arbeitshubs mitgenommene Rohr nicht wieder zurückgenommen wird, auch nicht teilweise. Es ist daher bei der Erfindung eine bezüglich des Rohrs stationäre Bremse vorgesehen, die von der Steuervorrichtung so gesteuert wird, daß sie im Wechsel mit der Kupplung aktiviert und gelöst wird. Die Bremse wird mithin während des freien Hubs des Verstellzylinders aktiviert, um das Rohr in der eingenommenen Position zu halten. Die Bremse hat auch den weiteren Vorteil, daß sie während der Ruhestellung die Relativposition des Rohrs sichert.

Für die Ansteuerung des Verstellzylinders und der Kupplung sind verschiedene Steuerungsarten denkbar. So kann zum Beispiel dem Verstellzylinder ein Endlagengeber zugeordnet sein, der seinerseits verstellbar sein kann, um die Hubumkehr des Verstellzylinders zu steuern und gleichzeitig die Aktivierung bzw. Lösung der Kupplung. Alternativ kann ein Zeitgeber vorgesehen sein, der die Hubumkehr und die Kupplung steuert. Schließlich kann die erfindungsgemäße Steuervorrichtung auch ein Steuerprogramm enthalten, das den Hub des Verstellzylinders und die synchrone Betätigung der Kupplung steuert.

Bei der Erfindung wird das Mitnehmerbauteil der Kupplungen von einem Kupplungsband bzw. einem Halteband gebildet, das um das Rohr herumgelegt und mit Hilfe eines kurzhubigen Verstellzylinders wahlweise gespannt oder gelockert ist.

Der Stellantrieb nach der Erfindung nach der Erfindung ist aus einfachen Teilen aufgebaut und mit wenig Aufwand herzustellen. Er ist äußerst robust und wartungsarm. Ferner baut er sehr klein und beeinträchtigt das zu bewegende Rohr nicht, indem kontrollierte Kräfte aufgebracht werden. Bei einer Änderung des Rohrdurchmessers müssen lediglich die Bänder ausgetauscht werden.

Die Erfindung wird nachfolgend anhand von Zeichnungen näher erläutert.
- Fig. 1: zeigt die Seitenansicht eines Ausführungsbeispiels eines Stellantriebs nach der Erfindung.
- Fig 2: zeigt die Seitenansicht des Stellantriebs nach Fig. 1.
- Fig. 3: zeigt ein Schaltschema zur Steuerung des Stellantriebs nach Fig. 1 und
- Fig. 4: zeigt das Schaltschema nach Fig. 3 für die entgegengesetzte Richtung wie in Fig. 3.

Bei der Ausführungsform nach den Figuren 1 und 2 ist ein gerades Rohr 100 durch eine Öffnung in einer Wand 102 hindurchgeführt. Das Rohr 100 ist von einem Kupplungsring einer Kupplung 104 umgeben, der aus zwei parallelen Ringelementen besteht, die durch Joche 106 verbunden sind. In dem Abstand zwischen den Ringelementen ist ein Kupplungsband 108 angeordnet. An den Kupplungsring greift gelenkig bei 110 die Kolbenstange 112 eines Verstellzylinders 114 an, der bei 116 an der Wand 102 angelenkt ist. Wie aus Fig. 1 hervorgeht, stützt sich ein an den Enden abgekröpftes Joch 116 über beabstandete Lagerpunkte 118, 120 zwischen den Ringelementen des Kupplungsrings am Rohr 100 ab. Am anderen Ende hält das Joch einen kurzhubigen Verstellzylinder 122 und am anderen Ende einen Befestigungsbolzen 124 für das andere Ende des Kupplungsbandes. Zieht der Verstellzylinder 122 das Kupplungsband 108 an, schlingt es sich fest um das Rohr 100, so daß bei einer Betätigung des Verstellzylinders 114 das Rohr entsprechend dem Hub linear vorbewegt wird, beispielsweise in eine Position, die in Fig. 2 strichpunktiert dargestellt ist.

Ein Haltering ist nahezu gleich wie der Kupplungsring aufgebaut, nämlich aus zwei beabstandeten Ringelementen, die über Joche 106 miteinander verbunden sind. Ein Halteband 128, das dem Kupplungsband 108 gleicht, ist um das Rohr 100 innerhalb der Ringelemente herumgeschlungen und am einen Ende mit einem kurzhubigen Verstellzylinder 130 und am anderen Ende mit einem Befestigungsbolzen verbunden, wie dies in Verbindung mit dem Kupplungsband 108 bereits beschrieben wurde. Während des Arbeitshubes des Verstellzylinders 114, in dem er in der beschriebenen Weise das Rohr 100 vorbewegt, bleibt der Verstellzylinder 130 unbetätigt, um diese Bewegung nicht zu beeinträchtigen. Während des Rückhubs des Verstellzylinders 114 wird der Verstellzylinder 130 betätigt, so daß das Rohr 100 in der eingenommenen Position verbleibt und nicht in die entgegengesetzte Richtung verstellt wird. Auf diese Weise kann das Rohr 100 kontinuierlich schrittweise vor- bzw. zurückbewegt werden.

Die Steuerung der Verstellzylinder erfolgt in der Weise, wie dies in Verbindung mit den Figuren 3 und 4 erläutert wird.

In den Figuren 3 und 4 ist ein Schaltschema für den Stellantrieb nach den Figuren 1 und 2 dargestellt für beide in Frage kommende Richtungen. Ein Magnetventil 92 steuert die Druckbeaufschlagung des Verstellzylinders 114 und ein Magnetventil 94 die Druckbeaufschlagung des Verstellzylinders 122. Da die Leitungen zum Verstellzylinder 122 an die Leitungen zum Verstellzylinder 114 angeschlossen sind, bestimmt die Stellung des Ventils 54, wann der Verstellzylinder 122 betätigt wird. Das Ventil 92 ist an eine nicht näher dargestellte Druckmittelquelle, beispielsweise Druckluftquelle, angeschlossen. Den Ventilen 92, 94 ist eine Steuerung 146 zugeordnet, die für eine Verstellung der Ventile sorgt, insbesondere für die Hubumkehr des Verstellzylinders 114. Die Steuerung 146 ist zum Beispiel mit Endlagenschalter S1 und S2 für den Verstellzylinder 114 verbunden, die verstellbar sind. Die Hubumkehrsteuerung kann jedoch auch von einem Zeitgeber oder einem Teil eines Programms gebildet sein, durch welches der Hub des Verstellzylinders 114 vorgegeben wird, ebenso wie der Druck, der die Verstellgeschwindigkeit des Verstellzylinders 114 bestimmt. Hat der Verstellzylinder 114 den beschriebenen Hub beendet, wird das Ventil 92 umgeschaltet. Das Ventil 94 bleibt hingegen in der eingenommenen Position. Der Verstellzylinder 114 beginnt daher seinen Rückhub. Nunmehr ist ein Ausgang vom Ventil 94 drucklos, das Kupplungsband 158 durch Antrieb 122 entspannt. Das bedeutet, daß der Antriebsring frei beweglich ist und daher vom Verstellzylinder 114 in seine Anfangsstellung zurückbewegt wird, während das Rohr 100 über das Halteband 128 festgehalten wird, damit er diese Rückbewegung nicht mitmacht. Nach Beendigung des Rückhubs der Kupplung 104 erfolgt wiederum eine Umschaltung des Ventils 92, so daß der Zyklus erneut beginnen kann. Auf diese Weise wird das Rohr 100 schrittweise bewegt, wobei die Frequenz der Schritte vom Hub und der Verstellgeschwindigkeit des Verstellzylinders 114 abhängt. Die Länge des einzelnen Schrittes hängt vom Hub des Verstellzylinders 114 ab.

## Patentansprüche

1. Stellantrieb für ein linear schrittweise bewegbares Bauteil mit einem doppelt wirkenden, an einem Ende stationär angebundenen Linearantrieb (114), einem mit dem anderen Ende des Linearantriebs (114) verbundenen steuerbaren Kupplung (104), die mit einem ringförmigen Mitnehmer (108) das Bauteil (100) umgibt und in Abhängigkeit von einer Betätigung durch eine Steuervorrichtung wahlweise mit dem Bauteil (100) in klemmenden Eingriff tritt und einer steuerbaren stationären Bremse (126) im Abstand zur Kupplung (104), die mit einem ringförmigen Mitnehmer (108) das Bauteil (100) umgibt und in Abhängigkeit von einer Betätigung durch die Steuervorrichtung wahlweise mit dem Bauteil (100) in klemmenden Eingriff tritt, dadurch gekennzeichnet, daß
- das Bauteil (100) ein Rohr ist,
- als Linearantrieb (114) ein doppelt wirkender Verstellzylinder parallel im Abstand zum Rohr angeordnet ist und
- als Mitnehmer (108) ein Kupplungsband bzw. Halteband das Rohr umgibt, wobei ein Ende des Bandes mit einem sich am Rohr abstützenden Joch (106) und das andere mit einem auf dem Joch (106) angeordneten kurzhubigen Verstellzylinder (122, 130) verbunden ist.

2. Stellantrieb nach Anspruch 1, dadurch gekennzeichnet, daß dem Linearantrieb Endlagengeber zugeordnet sind, die die Hubumkehr des Linearantriebs und die Aktivierung der Kupplung bzw. die Aktivierung der Bremse synchron steuern.

3. Stellantrieb nach einem der Ansprüche 1 oder 2, dadurch gekennzeichnet, daß die Steuervorrichtung einen Zeitgeber enthält, über den die Hubumkehr des Linearantriebs und die Aktivierung der Kupplung synchron gesteuert wird.

4. Stellantrieb nach einem der Ansprüche 1 oder 2, dadurch gekennzeichnet, daß die Steuervorrichtung ein Steuerprogramm enthält, das den Hub des Linearantriebs und die synchrone Betätigung der Kupplung steuert.

## Claims

1. An actuator for a linearly stepwise movable element comprising a double-acting linear drive means (114) stationary connected to one end, a controllable coupling means (104) connected to the other end of the linear drive means (114), wherein the coupling means having a ring-shaped adjusting means (108) and embracing the movable element (100), the ring-shaped means being adapted responsive to a manipulation of a control system to clampingly engage the element selectively, and a controllable stationary brake spaced from the coupling means (104) having a ring-shaped adjusting means (108) embracing the element (100) and being adapted to clampingly engage the element (100) selecticvely in response to a manipulation of the control system, characterized in that
- the element (100) is a pipe,
- the linear drive means is a double-acting servo cylinder which extends in spaced relationship parallel to the pipe,
- a coupling band or a retaining band, respectively, as adjusting means is looped around the pipe, wherein one end of the band is connected to a yoke (106) which is supported on the pipe, while the other end is connected to a servo cylinder having a short stroke and positioned on the yoke (106).

2. The actuator of claim 1, characterized in that the linear drive means includes end position sensors for controlling in synchronism the stroke reversal of the linear drive means and actuating the coupling or the brake, respectively.

3. The actuator of claim 1 or 2, characterized in that the control system includes a time generator for controlling in synchronism the stroke reversal of the linear drive means and actuating the coupling means, respectively.

4. The actuator of claim 1 or 2, characterized in that the control system includes a control program controlling the motion of the linear drive means and actuating in synchronism the coupling means.

## Revendications

1. Dispositif de positionnement pour une pièce qui peut se déplacer linéairement par pas successifs, comportant
- un entraînement linéaire (114) à double effet, relié de façon stationnaire à une extrémité,
- un accouplement commandable (104) relié à l'autre extrémité de l'entraînement linéaire (114) et qui entoure la pièce (100) par un organe d'entraînement annulaire (108) et qui vient sélectivement en prise par serrage avec la pièce (100) en fonction d'un actionnement par un dispositif de commande,
- et un frein stationnaire commandable (126), situé à une certaine distance de l'accouplement (104), qui entoure la pièce (100) par un organe d'entraînement annulaire (108), et qui vient sélectivement en prise de serrage avec la pièce (100) en fonction d'un actionnement par un dispositif de commande
caractérisé en ce que
- la pièce (100) est un tube,
- comme entraînement linéaire (114), un vérin de positionnement à double effet est disposé à une certaine distance du tube, parallèlement à lui,
- comme organe d'entraînement annulaire (108), un collier d'accouplement ou un collier de maintien entoure le tube, une extrémité du collier étant reliée à un joug (106) s'appuyant sur le tube, et l'autre extrémité étant reliée à un vérin de positionnement (122, 130) à faible course, disposé sur le joug (106).

2. Dispositif de positionnement suivant la revendication 1, caractérisé en ce qu'à l'entraînement linéaire, sont associés des capteurs de fin de course, qui commandent, de façon synchronisée, respectivement l'inversion de course de l'entraînement linéaire et l'activation de l'accouplement ou l'activation du frein.

3. Dispositif de positionnement suivant l'une des revendications 1 ou 2, caractérisé en ce que le dispositif de commande comporte une horloge, qui commande, de façon synchronisée, l'inversion de course de l'entraînement linéaire et l'activation de l'accouplement.

4. Dispositif de positionnement suivant l'une des revendications 1 ou 2, caractérisé en ce que le dispositif de commande comporte un programme de commande, qui commande la course de l'entraînement linéaire et l'actionnement synchronisé de l'accouplement.
